# EUROPÄISCHE PATENTSCHRIFT

(11) **EP 0 340 456 B1**
(45) Veröffentlichungstag und Bekanntmachung des Hinweises auf die Patenterteilung: **17.03.1993**
(21) Anmeldenummer: 89105751.5
(22) Anmeldetag: 01.04.1989
(51) Int. Cl.: E05D 15/52, E05D 7/10, F16B 21/10

(54) **Scherenlager eines Dreh-Kipp-Beschlags**
Bearing for the checks of a tilting and turning window
Palier de compas pour fenêtre oscillo-battante

(30) Priorität: 26.04.1988 DE 8805504 U
(43) Veröffentlichungstag der Anmeldung: 08.11.1989
(73) Patentinhaber: Gretsch-Unitas GmbH Baubeschläge, D-71254 Ditzingen (DE)
(72) Erfinder: Renz, Walter, Dipl.-Ing. (FH), D-7257 Ditzingen (DE); Sprenger, Otto, D-7015 Korntal-Münchingen 2 (DE)
(74) Vertreter: Schmid, Berthold, Dipl.-Ing.

(56) Entgegenhaltungen:
- EP-A- 0 228 187
- DE-A- 1 584 006
- DE-A- 2 009 639
- DE-A- 2 623 140
- FR-A- 2 224 631
- GB-A- 2 179 995

## Beschreibung

Die Erfindung bezieht sich auf ein Scherenlager eines Dreh-Kipp-Beschlags, der im Oberbegriff des Anspruchs 1 beschriebenen Art. Es wird normalerweise an der oberen achsseitigen Ecke des Blendrahmens befestigt. Der Ausstellarm oder ein Arm einer Ausstellschere wird drehbar an diesem Scherenlager angelenkt, wobei die Achsverbindung über den Lagerbolzen hergestellt wird.

Ein derartiges Scherenlager ist durch die DE-A-2 623 140 bekannt geworden.

Um den Flügel ein- und aushängen zu können muß der Lagerbolzen lösbar sein. Normalerweise zieht man ihn ganz oder zumindest soweit aus dem Scherenlager heraus, daß der Zwischenraum zwischen den beiden Lagerbohrungen vollständig freigegeben wird. Falls man den Lagerbolzen nur aus einer, vorzugsweise der unteren, Lagerbohrung herauszieht, muß man auf eine geeignete Weise für ein Festhalten in seiner Freigabestellung sorgen. Der Vorteil liegt im letzteren Falle darin, daß der Lagerbolzen stets am Scherenlager verbleibt und er dadurch nicht verlorengehen kann.

Die untere Lagerstelle des Dreh-Kipp-Beschlags ist der unteren achsseitigen Ecke des Blendrahmens zugeordnet. Sie besteht bei einem Dreh-Kipp-Flügel eines Fensters, einer Tür od. dgl. aus einem sogenannten Ecklager. Hierbei ist flügelseitig eine Lagerhülse befestigt, welche über einen kippbaren Achsbolzen am Blendrahmen geschoben ist.

Am Bau muß der Flügel oft mehrmals ein- und ausgehängt werden. Aus diesem Grunde ist es wünschenswert, daß der Lagerbolzen am Scherenlager auf möglichst einfache Weise gelöst werden kann. Andererseits soll er bei eingehängtem Flügel in seiner Arbeitslage sicher gehalten sein.

Bei der Gelenkverbindung nach DE-A-2 623 140 ist entweder ein Federbügel am Gelenkbolzen oder am Grundkörper befestigt. Die Feder ragt in den Bewegungsbereich des Lagerbolzens hinein. Zum Aushängen des Flügels muß man die Feder lediglich zurückdrücken. Eine ausreichende Sicherung ist an sich mit dieser Blattfeder gewährleistet, jedoch handelt es sich dabei um ein scharfkantiges Bauteil, welches beim Putzen zu Verletzungen führen kann.

Bei einem weiteren bekannten Scherenlager ist eine der Befestigungsschrauben für den Grundkörper so angeordnet, daß ihr Kopf in den Bereich des Lagerbolzens hineinragt, so daß dieser nur bei herausgedrehter Schraube verschoben werden kann. Es ist sehr nachteilig, daß die Befestigungsschraube zum Aushängen des Flügels jeweils herausgedreht werden muß. Einerseits kann sie dabei leicht verloren gehen und zum andern wird sie vielfach aus Bequemlichkeit nach dem Aushängen des Flügels gar nicht mehr eingedreht. Außerdem kann eine Schraube beispielsweise bei einem Kunststoff-oder Holzrahmen nicht beliebig oft heraus- und wieder hineingedreht werden.

Die Aufgabe der Erfindung besteht infolgedessen darin, ein Scherenlager der im Oberbegriff des Anspruchs 1 beschriebenen Art so weiterzubilden, daß der Lagerbolzen sicher gehalten wird und eine Verletzung durch das Sicherungselement ausgeschlossen ist, wobei das An- und Abkuppeln der Ausstellvorrichtung so einfach und rasch wie bisher möglich sein soll.

Zur Lösung dieser Aufgabe wird erfindungsgemäß vorgeschlagen, daß das Scherenlager nach dem Oberbegriff des Anspruchs 1 entsprechend dem kennzeichnenden Teil dieses Anspruchs ausgebildet ist. Durch die Verwendung eines Sicherungselements, welches jedoch für das eventuele Festhalten des Lagerbolzens in dessen Freigabestellung nicht herangezogen wird, kann man die unerwünschte Verschiebung des Lagerbolzens sicher unterbinden. Das Sicherungselement hat zumindest zwei ausgeprägte Stellungen, nämlich eine Arbeitsstellung, in welcher es in den Verschiebebereich des Lagerbolzens so hineinragt, so daß dieser nicht oder allenfalls unwesentlich verschoben werden kann und eine Freigabestellung, bei welcher es sich so weit außerhalb des Verschiebebereichs des Lagerbolzens befindet, daß es dessen Verschiebebewegung weder verhindern noch beeinträchtigen kann. Wenn man also den Flügel einhängt und die Ausstellvorrichtung durch Einstecken oder zumindest Verschieben des Lagerbolzens an dieses obere Scherenlager ankuppelt, so bedarf es anschließend lediglich noch einer Überführung des Sicherungselements von seiner Freigabestellung in seine Arbeitsstellung um den Flügel sicher am Blendrahmen zu halten.

Das bzw. jedes Sicherungselement ist drehbar am Grundkörper gelagert, wobei die Drehachse quer zur Lagerbolzenachse verläuft. Dadurch ist das Sicherungselement gut zugänglich und damit leicht bedienbar. Man benötigt lediglich eine Bohrung im Grundkörper und eine geeignete Sicherung gegen axiales Verschieben des Sicherungselementes.

Eine Weiterbildung der Erfindung ist durch einen Kopf des Sicherungselements gekennzeichnet, dessen in der Freigabestellung in den Verschiebebereich des Lagerbolzens hineinragendes Teilstück entfernt ist. Wenn sich das Sicherungselement in seiner Freigabestellung befindet, so kann der Lagerbolzen leicht seitlich am Kopf des Sicherungselements vorbeibewegt werden, weil dieser teilweise entfernt bzw. entsprechend geformt wurde. Dreht man jedoch das Sicherungselement, insbesondere um ca. 90 °, so tritt nunmehr der verbliebene Teil des Kopfes bzw. der besonders gestaltete Kopf in den Bewegungsbereich des Lagerbolzens und sperrt dessen Verschiebebewegung von der Arbeitsstellung in die Freigabestellung für die Ausstellvorrichtung. Anstelle eines seitlich abgenommenen bzw. speziell geformten Lagerbolzenkopfes kann man auch an einem entsprechend flacheren Kopf einen exzentrischen, axial vorstehenden Ansatz vorsehen. Die Arbeits- und Wirkungsweise ist dabei die gleiche wie vorstehend beschrieben.

In diesem Sinne ist eine weitere Ausgestaltung der Erfindung ausgebildet, welche durch einen exzentrisch zur Drehachse des Sicherungselements angeordneten, axial vorstehenden Ansatz oder Kopf gekennzeichnet ist, der sich in der Freigabestellung außerhalb des Lagerbolzen-Verschiebebereich befindet und in der Arbeits-oder Sperrstellung in letzterem hineinragt, wobei er das zugeordnete Bolzenende unmittelbar übergreift. Dieser exzentrisch am Schaft angesetzte Kopf wirkt in gleicher Weise wie ein exzentrischer Ansatz an einem konzentrisch zum Schaft angebrachten Kopf.

Eine Weiterbildung der Erfindung ist dadurch gekennzeichnet, daß das Sicherungselement in der Art eines Niets am vorzugsweise plattenförmigen Grundkörper dreh- aber unverschiebbar gehalten ist. Dieses Sicherungselement bzw. diese Sicherungselemente zeichnen sich durch eine besonders einfache Konstruktion und damit durch robustes Verhalten und geringe Kosten aus. Außerdem ist dadurch die Unverlierbarkeit gewährleistet.

Eine andere bevorzugte Ausbildung der Erfindung ist durch einen Ansatz oder eine Aufnahme für ein Drehwerkzeug, insbesondere einen Schraubenschlitz, gekennzeichnet. Dieser Schlitz kann gleichzeitig auch noch als Anzeige für die Stellungen des Sicherungselements ausgenutzt werden. Beispielsweise kann man den Schlitz so anbringen, daß er in der Freigabestellung parallel zur geometrischen Achse des Lagerbolzens und in der Sperrstellung senkrecht hierzu verläuft. Wenn man die Aufnahme in doppelter Weise, nämlich auch zum Anzeigen der Stellung heranziehen will, so ist ein an sich zum Verstellen brauchbarer Kreuzschlitz ohne besondere Markierung nicht geeignet.

Eine besonders wichtige Variante der Erfindung kennzeichnet sich durch eine zur Mitte des Zwischenraums zwischen zwei die Lagerbohrungen aufweisenden Lageraugen symmetrische Ausbildung und die ebenfalls symmetrische Anordnung zweier wahlweise benutzbarer Sicherungselemente, wobei der Lagerbolzen einen verdickten Kopf aufweist, mit welchem jeweils eines der Sicherungselemente in seiner Arbeitsstellung zusammenwirkt. Im Normalfalle findet sich der Kopf am oberen Ende des Lagerbolzens und in diesem Falle wird dann das darüber oder seitlich oberhalb des Lagerbolzenkopfes befindliche Sicherungselement zur Bolzensicherung herangezogen.

Eine Weiterbildung der Erfindung kennzeichnet sich durch ein erstes Halteglied, welches in eine Kerbe oder Umfangsnut des in seiner Freigabestellung befindlichen Lagerbolzens eingreift und diesen somit in seiner Freigabestellung gegen unerwünschtes Rückstellen in die Arbeitsstellung sichert. Besonders vorteilhaft ist es, wenn ein zweites Halteglied vorhanden ist, welches in die Kerbe oder Umfangsnut des in seiner Arbeitsstellung befindlichen Lagerbolzens eingreift, wobei das erste Halteglied dabei mit einer zweiten Kerbe oder Umfangsnut des Lagerbolzens verrastet ist. Dieser Bolzen wird sowohl in seiner Arbeits- als auch in seiner Freigabestellung für die Ausstellvorrichtung durch zwei bzw. ein solches Halteglied arretiert. Weil jedoch die Verrastung nur mit verhältnismäßiger geringer Kraft erfolgen soll, um sie beim Lösen des Lagerbolzens leicht überwinden zu können, kann man sich auf diese Verrastungen in der Arbeitsstellung des Lagerbolzens nicht sicher verlassen, weswegen die Arbeitsstellung zusätzlich von einem Sicherungselement abgesichert wird.

Es ist besonders vorteilhaft, wenn die Halteglieder in je einem Durchbruch od. dgl. des Grundkörpers durch Reibschluß gehalten sind und jedes ein federelastisches Teilstück, insbesondere Mittelstück, aufweist. Dieses federelastische Teilstück ermöglicht es, den Lagerbolzen bei in Freigabestellung befindlichem Sicherungselement mit einem kurzen Ruck auszurasten, wobei jedes Halteglied federelastisch seitlich ausweicht. Wenn dann die in Ausziehrichtung des Lagerbolzens hintere Kerbe oder Umfangsnut am oberen Halteglied angekommen ist, so springt letzteres federelastisch in die Kerbe oder Umfangsnut ein und sichert dadurch die angehobene Stellung des Lagerbolzens.

Die Erfindung wird nachstehend anhand der Zeichnung näher erläutert. Die Zeichnung zeigt ein Ausführungsbeispiel der Erfindung. Hierbei stellen dar:
- Fig. 1: eine Vorderansicht des Scherenlagers bei ausgekuppelter Ausstellvorrichtung, teilweise vertikal geschnitten,
- Fig. 2: eine Seitenansicht der Fig. 1, wiederum teilweise vertikal geschnitten,
- Fig. 3: einen Schnitt gemäß der Linie III-III der Fig. 1,
- Fig. 4: einen Teilschnitt gemäß der Linie IV-IV der Fig. 1 bei herausgenommenem Lagerbolzen mit in Freigabestellung befindlichem Sicherungselement,
- Fig. 5: eine vergleichbare Darstellung mit in Arbeitsstellung befindlichem Sicherungselement,
- Fig. 6: perspektivisch eine Darstellung des Scherenlagers mit gesichertem Lagerbolzen.

Das Scherenlager besitzt einen als Lagerplatte ausgebildeten Grundkörper 1 und zwei Lageraugen 2 und 3 mit je einer Lagerbohrung 4 bzw. 5. In diese fluchtenden Lagerbohrungen kann ein Lagerbolzen 6 eingeschoben werden. Das Scherenlager ist zu einer sich senkrecht zur Bildebene erstreckende Ebene 7 symmetrisch gestaltet. Um es an einem Blendrahmen befestigen zu können, besitzt es beidseits dieser Symmertrieebene wenigstens eine, vorzugsweise aber jeweils zwei Durchsteckbohrungen 8 bis 11. Zwischen den beiden Lageraugen 2 und 3 ist am Grundkörper 1 eine seitlich randoffene Ausnehmung 12 vorgesehen. Diese schafft den notwendigen Platz für ein am dort angelenkten Ende eines Ausstellarms oder einer Ausstellvorrichtung angebrachtes Lagerauge. Auch letzteres wird vom Lagerbolzen 6 in dessen Arbeitsstellung durchsetzt. Der Lagerbolzen 6 wird in seiner aus Fig. 6 ersichtlichen Arbeitsstellung mittels eines Sicherungselements 13 gegen unbeabsichtigtes Verschieben in Pfeilrichtung 14 gesichert. In Gegenrichtung kann der Lagerbolzen durch einen verdickten Kopf 15 verschiebesicher gehalten werden. Wegen der symmetrischen Ausbildung des Scherenlagers ist symmetrisch zur Ebene 7 unterhalb der randoffenen Ausnehmung 12 noch ein Sicherungselement 16 vorgesehen. Beide sind um eine in Fig. 1 sich senkrecht zur Bildebene erstreckende Achse drehbar gelagert. Aus Fig. 4 ersieht man, daß jedes Sicherungselement aus einem Schaft 17 und einem Kopf 18 besteht, wobei das rückwärtige Schaftende unter Bildung eines Nietkopfs 19 bleibend verformt ist. Die Vernietung wird allerdings so vorgenommen, daß das Drehen des Sicherungselements um seine Achse 20 möglich ist. Des weiteren erkennt man, daß der Kopf 18 an seiner in Fig. 4 rechten Seite teilweise entfernt wurde. Dadurch kann der verdickte Kopf 15 des Lagerbolzens 6 ohne Behinderung durch das in dieser Drehstellung (Freigabestellung) befindliche Sicherungselement beliebig im Sinne des Pfeils 14 oder in Gegenrichtung verschoben werden.

Wenn man jedoch das Sicherungselement von der in Fig. 4 eingenommenen Freigabestellung im Sinne des Pfeils 21 (Fig. 6) um 90 ° dreht, so gelangt der verbleibende Kopfteil in dem Bewegungsbereich des Bolzenkopfes 15. Er befindet sich vorzugsweise unmittelbar über dem Bolzen, so daß dieser nunmehr im Sinne des Pfeils 14 nicht mehr verschoben werden kann. Um diese Verschiebesicherung zu bewirken, bedarf es selbstverständlich keines verdickten Kopfes am Lagerbolzen, vielmehr kommt es lediglich darauf an, daß sich das Sicherungselement in seiner Arbeitsstellung im Verschiebebereich des Lagerbolzens befindet. Wenn man bei der Ausführungsform nach Fig. 6 den Sicherungsbolzen von unten her einsteckt, so kann man ihn mit Hilfe des unteren Sicherungselements 16 gegen Herausziehen entgegen dem Pfeil 14 sichern.

Um die Ausstellvorrichtung ein- und aushängen zu können, ohne den Lagerbolzen vollständig abnehmen zu müssen, ist er an seinem in Fig. 1 unteren Ende mit einer ersten Umfangsnut 22 versehen. Wenn sich diese innerhalb des oberen Lagerauges 2 befindet, so kann ein darin befindliches erstes Halteglied 23 in die Nut 22 einrasten. Dadurch läßt sich dann der Lagerbolzen in der aus Fig. 2 ersichtlichen angehobenen Freigabestellung sicher arretieren. Der Lagerbolzen ist jedoch noch mit einer zweiten Umfangsnut 24 ausgestattet, welche sich im Bereich des verdickten Kopfes 15 befindet. In diese greift das erste Halteelement 23 in der Arbeitsstellung des Lagerbolzens 6 ein. Ein zweites Halteglied 25 am unteren Lagerauge 3 rastet in der Arbeitsstellung des Lagerbolzens in die erste Umfangsnut 22 ein. Dies gewährleistet die Rechts-und Linksverwendbarkeit dieses Scherenlagers.

Aus Fig. 3 ist die Gestalt der Halteglieder 23 bzw. 25 in einer Draufsicht zu sehen. Sie bestehen aus federelastischem Kunststoff und besitzen ein ringförmiges, federelastisches Mittelstück 26. Mit diesem wird es durch Reibschluß in einem Durchbruch 27 verschiebefest gehalten. Eine innere Leiste 28 bildet das Rastglied, welches in die jeweils zugeordnete Umfangsnut unmittelbar eintreten kann. Ein Kopfstück 29 ist in einer außen liegenden Verbreiterung des Durchbruchs 27 bündig untergebracht. Im Sinne des Pfeils 30 kann das Halteglied 23 bzw. 25 auch beim Ein- und Ausrasten nicht ausweichen, weil bei montiertem Scherenlager das Kopfstück 29 am Blendrahmen abgestützt wird.

Aus Fig. 6 ersieht man, daß der verdickte Kopf 15 auf dem oberen Lagerauge 2 nicht unmittelbar, sondern mit einem darunter befindlichen, verdickten Schaftteil aufliegt und deshalb vom Lagerauge einen gewissen Abstand hat. In den hierdurch gebildeten Spaltraum 31 kann man mit einer Klinge eines Schraubendrehers oder einem anderen geeigneten Werkzeug hineinfassen und durch Hebelwirkung oder einfach durch Ausübung einer Druckkraft am unteren Rand des verdickten Kopfes 15 den Lagerbolzen zumindest so weit anzuheben, daß er aus den Haltegliedern 23 und 25 ausrastet, sofern solche vorhanden sind. Anschließend kann man ihn bis in die aus Fig. 2 ersichtliche Stellung leicht von Hand hochziehen.

Die Sicherungselemente 13 und 16 haben auch bei einem Scherenlager Bedeutung, daß keine Halteglieder 23, 25 oder zumindest kein Halteglied für den hochgehobenen Lagerbolzen 6 aufweist, d. h. sie sichern auch einen Lagerbolzen, der zum Aushängen der Ausstellvorrichtung grundsätzlich ganz abgenommen wird.

Es bleibt noch nachzutragen, daß eine insbesondere schlitzförmige Aufnahme 32 am Kopf 18 des Sicherungselements 13, 16, dessen Drehen mit Hilfe eines geeigneten Werkzeugs, beispielsweise eines Schraubendrehers ermöglicht und sie außerdem die Funktion eines Anzeigeeinrichtung übernehmen kann, die je nach Drehstellung die Freigabestellung oder die Arbeitsstellung des Sicherungselements verdeutlicht.

## Patentansprüche

1. Scherenlager eines Dreh-Kipp-Beschlags mit zwei im Abstand an einem Grundkörper (1) angeordneten Lagerbohrungen (4, 5), zwischen die ein Lagerauge od. dgl. der Ausstellvorrichtung eingreift, wobei ein Lagerbolzen (6) in seiner Arbeitsstellung in die Lagerbohrungen (4, 5) und das Lagerauge eingreift, während er in einer Ein- bzw. Aushängestellung für die Ausstellvorrichtung in lediglich einer Lagerbohrung (4) gehalten und der Zwischenraum zwischen den Lagerbohrungen (4, 5) freigegeben ist und daß am Grundkörper (1) des Scherenlagers wenigstens ein verstellbares Sicherungselement (13, 16) angebracht ist, das in seiner Arbeitsstellung in den Verschiebebereich des Lagerbolzens (6) hineinragt, dadurch gekennzeichnet, daß das bzw. jedes Sicherungselement (13, 16) drehbar am Grundkörper (1) gelagert ist, wobei die Drehachse (20) quer zur Lagerbolzenachse verläuft und daß sich das Sicherungselement (13, 16) in seiner Freigabestellung außerhalb des Verschiebebereichs des Lagerbolzens (6) befindet.

2. Scherenlager nach Anspruch 1, gekennzeichnet, durch einen Kopf (18) des Sicherungselements (13, 16) dessen in der Freigabestellung in den Verschiebebereich des Lagerbolzens (6) hineinragendes Teilstück entfernt ist.

3. Scherenlager nach Anspruch 1 gekennzeichnet durch einen exzentrisch zur Drehachse (20) des Sicherungselements (13, 16) angeordneten, axial vorstehenden Ansatz oder Kopf, der sich in der Freigabestellung außerhalb des Lagerbolzen-Verschiebebereichs befindet und in der Arbeits- oder Sperrstellung in letzteren hineinragt, wobei er das zugeordnete Bolzenende (15) unmittelbar übergreift.

4. Scherenlager nach wenigstens einem der Ansprüche 1 bis 3, dadurch gekennzeichnet, daß das Sicherungselement (13, 16) in der Art eines Niets am vorzugsweise plattenförmigen Grundkörper (1) dreh- aber unverschiebbar gehalten ist.

5. Scherenlager nach Anspruch 4, gekennzeichnet durch einen Ansatz oder eine Aufnahme (32) für ein Drehwerkzeug, insbesondere einen Schraubenschlitz.

6. Scherenlager nach wenigstens einem der vorhergehenden Ansprüche, gekennzeichnet durch eine zur Mitte des Zwischenraums zwischen zwei die Lagerbohrungen (4, 5) aufweisenden Lageraugen (2, 3) symmetrische Ausbildung und die ebenfalls symmetrische Anordnung zweier wahlweise benutzbarer Sicherungselemente (13, 16), wobei der Lagerbolzen (6) einen verdickten Kopf (15) aufweist, mit welchem jeweils eines der Sicherungselemente (13, 16) zusammenwirkt.

7. Scherenlager nach wenigstens einem der vorhergehenden Ansprüche, gekennzeichnet durch ein erstes Halteglied (23), welches in eine Kerbe oder Umfangsnut (22) des in seiner Freigabestellung befindlichen Lagerbolzens (6) eingreift.

8. Scherenlager nach Anspruch 7, gekennzeichnet durch ein zweites Halteglied (25), welches in die Kerbe oder Umfangsnut (22) des in seiner Arbeitsstellung befindlichen Lagerbolzens (6) eingreift, wobei das erste Halteglied (23) dabei mit einer zweiten Kerbe oder Umfangsnut (24) des Lagerbolzens (6) verrastet ist.

9. Scherenlager nach Anspruch 7 oder 8, dadurch gekennzeichnet, daß die Halteglieder (23, 25) in je einem Durchbruch (27) od. dgl. des Grundkörpers (1) durch Reibschluß gehalten sind und jedes ein federelastisches Teilstück, insbesondere Mittelstück (26), aufweist.

## Claims

1. Scissor-type bearing of a turning and tilting fitting with two bearing bores (4, 5) which are disposed at a distance from one another in a base member (1), and between which a bearing lug or the like engages the opening device, wherein in its operating position, a bearing pin (6) engages in the bearing bores (4, 5) and in the bearing lug, whereas it is retained in only one bearing bore (4) in an inset or projecting position of the opening device, and the gap between the bearing bores (4, 5) is opened up, and there is mounted at least one adjustable safety element (13, 16) on the base member (1) of the scissor-type bearing, which in the operating position thereof projects into the displacement area of the bearing pin (6), characterised in that the safety element or each safety element (13, 16) is disposed rotatably on the base member (1), the rotational shaft (20) extending transversely to the bearing pin axis, and in that in its released position, the safety element (13, 16) is disposed outside the displacement area of the bearing pin (6).

2. Scissor-type bearing according to Claim 1, characterised by a head (18) of the safety element (13, 16) of which the part projecting part into the displacement area of the bearing pin (6), in the released position is at a distance.

3. Scissor-type bearing according to Claim 1, characterised by an axially projecting attachment or head which is disposed eccentrically relative to the rotational shaft (20) of the safety element (13, 16), and in the released position is positioned outside the bearing pin displacement area, and which in the working or locking position projects into the latter, in such a manner that it overlaps directly the associated pin end (15).

4. Scissor-type bearing according to at least one of Claims 1 to 3, characterised in that the safety element (13, 16) is retained rotatably but not displaceably in the manner of a rivet on the base member (1) which is preferably in plate form.

5. Scissor-type bearing according to Claim 4, characterised by an attachment or a seat (32) for a rotary tool, in particular a screw slot.

6. Scissor-type bearing according to at least one of the preceding claims, characterised by a formation symmetrical to the mid-point of the space between two bearing lugs (2, 3) comprising the bearing holes (4, 5), and by the likewise symmetrical arrangement of two optionally usable safety elements (13, 16), the bearing pin (6) having an enlarged head (15), with which one of the safety elements (13, 16) co-operates at a time.

7. Scissor-type bearing according to at least one of the preceding claims, characterised by a first retention device (23) which engages in a notch or peripheral groove (22) of the bearing pin (6) in the released position thereof.

8. Scissor-type bearing according to Claim 7, characterised by a second retention device (25) which engages in the notch or peripheral groove (22) of the bearing pin (6) in the released position thereof, that the first retention device (23) thus engaging with a second notch or peripheral groove (24) of the bearing pin (6).

9. Scissor-type bearing according to Claim 7 or 8, characterised in that the retention devices (23, 25) are each held in an aperture (27) or the like of the base member (1) by means of friction, and each has a spring part, in particular the central part (26).

## Revendications

1. Palier de compas d'une ferrure de pivotement et de basculement, comprenant deux perçages de palier (4, 5) qui sont disposés à distance l'un de l'autre sur un corps de base (1) et entre lesquels pénètre un oeillet de palier ou similaire du dispositif de projection, cependant qu'un tourillon de palier (6) pénètre, dans sa position de travail, dans les perçages de palier (4, 5) et dans l'oeillet de palier, tandis que, dans une position d'accrochage ou de décrochage, respectivement, du dispositif de projection, il n'est maintenu que dans un perçage de palier (4), l'espace intermédiaire entre les perçages de palier (4, 5) étant libéré, et qu'est monté sur le corps de base (1) du palier de compas au moins un élément de blocage (13, 16) qui peut être déplacé et qui fait saillie dans la zone de coulissement du tourillon de palier (6) dans sa position de travail, caractérisé par le fait que l'élément de blocage ou, respectivement, chaque élément de blocage (13, 16) est monté tournant sur le corps de base (1), l'axe de rotation (20) s'étendant transversalement par rapport à l'axe du tourillon de palier, et par le fait que l'élément de blocage (13, 16), dans sa position de déblocage, se trouve à l'extérieur de la zone de coulissement du tourillon de palier (6).

2. Palier de compas selon la revendication 1, caractérisé par une tête (18) de l'élément de blocage (13, 16) dont a été supprimée la partie qui, dans la position de déblocage, ferait saillie dans la zone de coulissement du tourillon de palier (6).

3. Palier de compas selon la revendication 1, caractérisé par un prolongement ou tête qui est disposée d'une manière excentrée par rapport à l'axe de rotation (20) de l'élément de blocage (13, 16), qui fait saillie axialement, qui, dans la position de déblocage, se trouve à l'extérieur de la zone de coulissement du tourillon de palier et qui, dans la position de travail ou de blocage, fait saillie dans cette zone en recouvrant directement l'extrémité associée (15) du tourillon.

4. Palier de compas selon l'une au moins des revendications 1 à 3, caractérisé par le fait que l'élément de blocage (13, 16) est maintenu à la manière d'un rivet en pouvant tourner, mais non coulisser, sur le corps de base (1) qui est de préférence en forme de plaque.

5. Palier de compas selon la revendication 4, caractérisé par un prolongement ou par un évidement (32) qui est destiné à un outil de rotation, et qui est en particulier une fente de vis.

6. Palier de compas selon l'une au moins des revendications précédentes, caractérisé par une conformation symétrique par rapport au milieu de l'espace intermédiaire présent entre deux oeillets de palier (2, 3) qui présentent les perçages de palier (4, 5), et par la disposition, également symétrique, de deux éléments de blocage (13, 16) qui peuvent être utilisés au choix, cependant que le tourillon de palier (6) présente une tête élargie (15) avec laquelle coopère à chaque fois l'un des éléments de blocage (13, 16).

7. Palier de compas selon l'une au moins des revendications précédentes, caractérisé par un premier organe de maintien (23) qui pénètre dans une entaille ou gorge annulaire (22) du tourillon de palier (6) lorsque ce dernier se trouve dans sa position de déblocage.

8. Palier de compas selon la revendication 7, caractérisé par un deuxième organe de maintien (25) qui pénètre dans l'entaille ou gorge annulaire (22) du tourillon de palier (6) lorsque ce dernier se trouve dans sa position de travail, le premier organe de maintien (23) étant alors encliqueté par une deuxième entaille ou gorge annulaire (24) du tourillon de palier (6).

9. Palier de compas selon la revendication 7 ou 8, caractérisé par le fait que les organes de maintien (23, 25) sont à chaque fois maintenus par frottement dans un passage (27) ou similaire du corps de base (1), et que chacun d'eux comporte une partie de pièce élastique qui est en particulier une pièce intermédiaire (26).
